# FASCICULE DE BREVET EUROPEEN

(11) **EP 2 770 269 B1**
(45) Date de publication et mention de la délivrance du brevet: **20.04.2016**
(21) Numéro de dépôt: 14156005.2
(22) Date de dépôt: 20.02.2014
(51) Int. Cl.: F24H 6/00, F24H 4/04

(54) **Appareil de chauffage et de production d'eau chaude**
Gerät zum Heizen und zur Warmwasserbereitung
Apparatus for heating and hot-water production

(30) Priorité: 20.02.2013 FR 1351454
(43) Date de publication de la demande: 27.08.2014
(73) Titulaire: Sanden Manufacturing Europe, 35190 Tinteniac (FR)
(72) Inventeur: Khoury, Georges, 95130 FRANCONVILLE (FR)
(74) Mandataire: Regimbeau

(56) Documents cités:
- DE-A1- 10 238 907
- DE-C- 906 987
- JP-A- S57 142 430

## Description

L'invention concerne un appareil de chauffage et de production d'un fluide de stockage d'énergie, qui comporte un réservoir dans lequel est contenu ledit fluide, une source thermique pour chauffer ce fluide, ainsi qu'une enceinte isolante dans laquelle est placé le réservoir.

Généralement, le fluide dont il s'agit est de l'eau et c'est l'exemple qui sera pris dans l'ensemble de la présente demande.

Dans le langage courant, un tel appareil est généralement désigné sous l'expression "ballon d'eau chaude".

Un tel réservoir, dont la contenance peut être de quelques dizaines à quelques centaines de litres, permet de disposer d'eau chaude sanitaire.

Généralement, ce réservoir est ceinturé par une enceinte thermiquement isolante, afin de réduire au maximum les pertes de chaleur.

Le réservoir peut aussi être utilisé pour chauffer un espace tel qu'une pièce de vie et utilise à cet effet un échangeur de chaleur hydraulique. L'échangeur de chaleur transfère la chaleur du réservoir vers des "émetteurs" de chaleur, à savoir des radiateurs, via un réseau de tubes, une pompe, etc.

Ce système est complexe et d'un prix de revient élevé. De plus, sa performance est faible en raison des pertes de chaleur et le radiateur.

Et ceci est d'autant plus aberrant lorsque l'on a à chauffer une petite surface telle qu'une chambre, un bureau ou un studio.

Par ailleurs, on connaît notamment par les documents US 6,237,544, US 7,337,753, US 5,146,911 et US 6,318,304 des structures de ballons d'eau chaude dont l'eau est chauffée par un brûleur à gaz disposé sous le ballon et à l'intérieur de l'enceinte thermiquement isolé. Il existe un espace entre la paroi externe du ballon et la paroi interne de l'enceinte, afin que la chaleur et les éventuelles fumées circulent. De tels dispositifs sont dangereux, tout particulièrement en raison de la présence d'un brûleur à gaz dans l'enceinte isolante.

Un autre état de la technique est formé par le document DE 102 38 907, qui décrit un enroulement hélicoïdale complètement noyé par l'isolant qui équipe le réservoir.

Partant de cet état de la technique, la présente invention a pour but de pallier les inconvénients énumérés ci-dessus.

En d'autres termes, elle vise à fournir un appareil de chauffage et de production d'eau chaude qui soit de structure simple, économique et qui permette d'utiliser le réservoir d'eau chaude comme appareil de chauffage.

Ainsi, la présente invention se rapporte à un appareil de chauffage et de production d'un fluide de stockage d'énergie tel que de l'eau chaude, qui comporte un réservoir dans lequel est contenu ledit fluide, une source thermique pour chauffer ce fluide, ainsi qu'une enceinte isolante dans laquelle est placé le réservoir, ladite source thermique étant placée à l'intérieur du réservoir ou à l'extérieur de ladite enceinte, et la paroi de l'enceinte étant en contact avec ledit réservoir à l'exception d'au moins une région en creux constituant un canal formé dans la paroi de ladite enceinte, les extrémités opposées de ce canal communiquant respectivement avec une entrée et une sortie d'air.

Cet appareil est remarquable par le fait que ledit au moins un canal a une forme hélicoïdale,

Selon d'autres caractéristiques non limitatives et avantageuses de l'invention :
- L'entrée d'air extérieur est située en partie basse de ladite enceinte, tandis que la sortie d'air est placée en partie haute de ladite enceinte,
- ladite source thermique est notamment choisie dans la liste suivante : résistance électrique, pompe à chaleur intégrée dans le réservoir, chaudière, brûleur, panneau solaire, chaudière ou pompe à chaleur déportée à l'extérieur du réservoir, poêle à bois, biomasse ou une combinaison quelconque d'au moins certains de ceux-ci,
- l'appareil comporte un outil de forçage d'air tel qu'un ventilateur, apte à forcer le passage de l'air dans le canal,
- la sortie d'air est connectée à un échangeur de chaleur air/air, tel qu'un sèche-serviette ou un radiateur à échange air/air.

D'autres caractéristiques et avantages de l'invention apparaîtront à la lecture de la description détaillée qui va suivre. Elle sera faite en référence au dessin annexé dans lequel : la figure 1 est une vue simplifiée, en coupe longitudinale verticale, d'un mode de réalisation de l'appareil de chauffage et de production d'eau chaude conforme à l'invention.

Cet appareil 1 de la figure 1 comprend un réservoir 2 de fluide de stockage d'énergie (par exemple eau chaude), de type connu, par exemple en métal et d'une contenance d'une centaine de litres. Il pourrait, bien entendu, être de contenance supérieure ou inférieure.

Ses faces supérieure et inférieure sont respectivement référencées 20 et 21, tandis que sa surface latérale, ici cylindrique, est référencée 22. Bien entendu, toute autre forme de réservoir (ou "ballon") peut être envisagée.

Toujours de manière connue, le réservoir est disposé à l'intérieur et ceinturé par une enceinte 3 en matériau qui est un isolant thermique, ceci, afin de perdre le minimum de calories emmagasinées par l'eau.

Le fluide contenu dans le réservoir 2 est chauffé par une source thermique 4, placée à l'intérieur du réservoir 2 (comme représenté sur les figures) ou à l'extérieur de l'enceinte 3.

Le sommet de l'enceinte 3 est référencé 30, tandis que sa base est référencée 31. Elle repose sur un socle S. Sa paroi latérale 32 présente une surface interne généralement complémentaire de celle 22 du réservoir 2.

Bien entendu, l'enceinte pourrait directement reposer au sol ou être fixée à un mur.

A titre d'exemple, le matériau qui constitue l'enceinte isolante 3 est de la mousse de polyuréthane. On peut bien entendu faire usage d'autre matériaux tels que du Neopor (marque déposée), du polypropylène, du polystyrène extrudé ou expansé, de la mousse phénolique ou tout type de matériau qui a une faible conductivité thermique (λ inférieure à 0.1 W/(m.K)).

Le sommet de l'enceinte 3 supporte une pompe à chaleur 7 de type connu en soi, qui est connectée à un échangeur de chaleur hélicoïdal non représenté, également de type connu, placé dans le réservoir 2. Dans un mode de réalisation non représenté, il pourrait être placé autour de la paroi extérieure du réservoir.

La paroi du réservoir 2 de la figure 1 touche à la face interne de l'enceinte 3. Cependant, cette face interne présente une région en creux formant un canal ou rigole 33, de sorte que ce canal n'est pas en contact avec le réservoir 2.

La section du canal 33 est semi circulaire. Toutefois, toute autre forme peut être envisagée. A titre indicatif, il pourrait s'agir d'une section rectangulaire, elliptique, rectangulaire aux coins arrondis, triangulaire, trapézoïdal, ou une combinaison de ces formes.

Le canal 33 présente la particularité d'avoir une forme hélicoïdale (voir les flèches de la figure 1) dont les extrémités basse et haute communiquent respectivement avec des ouvertures 321 et 322.

L'ouverture 321 fait office d'entrée d'air extérieur, tandis que l'ouverture 322 fait office de sortie.

Dans la pratique, l'ouverture 321 fait office d'entrée d'air extérieur. Cet air est libre de circuler dans l'espace E, tout en léchant la paroi du réservoir 2. Lors de ce mouvement généralement ascendant, il se réchauffe et ressort de l'appareil par l'ouverture 322 formant sortie.

Dans cet exemple, un seul canal hélicoïdal est représenté. Toutefois, on peut envisager de faire usage de plusieurs canaux disposés en parallèle.

Bien entendu, aussi bien l'ouverture 321 que l'ouverture 322 peuvent être équipée d'une grille ou de toute autre moyen équivalent formant filtre, de manière à ce que des polluants et/ou des insectes ne s'infiltre à l'intérieur de l'appareil.

On dispose, grâce à cet agencement compact qui ne nécessite pas la pose de tubes ou de radiateurs, d'une source de chauffage très pratique.

L'emplacement des ouvertures 321 et 322 peut être différent de celui qui à été décrit plus haut. Toutefois, l'ouverture 322 sera préférentiellement à une hauteur plus élevée que l'ouverture 321, en raison de la capacité de l'air chaud à s'élever naturellement.

Un tel agencement est particulièrement efficace car le flux d'air qui s'engouffre dans le canal 33 parcourt un long chemin pour déboucher au niveau de l'ouverture de sortie, le long duquel l'échange thermique est maximal.

## Revendications

1. Appareil (1) de chauffage et de production d'un fluide de stockage d'énergie tel que de l'eau chaude, qui comporte un réservoir (2) dans lequel est contenu ledit fluide, une source thermique (4) pour chauffer le fluide, une enceinte isolante (3) dans laquelle est placé le réservoir (2), ladite source thermique (4) étant placée à l'intérieur du réservoir (2) ou à l'extérieur de ladite enceinte (3), et la paroi de l'enceinte (3) étant en contact avec ledit réservoir (2) ainsi que au moins un canal de forme hélicoïdale, les extrémités opposées de ce canal communiquant respectivement avec une entrée (321) et une sortie d'air (322), **caractérisé par le fait que** ladite parois de l'enceinte (3) est en contact avec ledit réservoir (2) a l'exception d'au moins une région en creux constituant ledit au moins un canal (33) qui est formé dans la paroi de ladite enceinte (3).

2. Appareil selon la revendication 1, **caractérisé par le fait que** l'entrée d'air (321) extérieur est située en partie basse de ladite enceinte (3), tandis que la sortie d'air (322) est placée en partie haute de ladite enceinte (3).

3. Appareil selon l'une des revendications précédentes, **caractérisé par le fait que** ladite source thermique (4) est notamment choisie dans la liste suivante : résistance électrique, pompe à chaleur intégrée dans le réservoir, chaudière, brûleur, panneau solaire, chaudière ou pompe à chaleur déportée à l'extérieur du réservoir, poêle à bois, biomasse ou une combinaison quelconque d'au moins certains de ceux-ci.

4. Appareil selon l'une des revendications précédentes, **caractérisé par le fait qu'**il comporte un outil de forçage d'air tel qu'un ventilateur, apte à forcer le passage de l'air dans le canal (33).

5. Appareil selon l'une des revendications précédentes, **caractérisé par le fait que** la sortie d'air (322) est connectée à un échangeur de chaleur air/air (5), tel qu'un sèche-serviette ou un radiateur à échange air/air.

## Patentansprüche

1. Gerät (1) zum Heizen und zur Bereitung eines Energiespeicherungsfluides, wie beispielsweise Warmwasser, das einen Behälter (2), in dem der Inhalt des Fluides enthalten ist, eine Wärmequelle (4) zum Heizen des Fluides, eine isolierende Umfassung (3), in der der Behälter (2) untergebracht ist, wobei die Wärmequelle (4) im Inneren des Behälters (2) oder außerhalb der Umfassung (3) untergebracht ist und die Wand der Umfassung (3) mit dem Behälter (2) in Berührung steht, sowie mindestens einen spiralförmigen Kanal umfasst, wobei die entgegengesetzten Enden dieses Kanals mit einem Lufteingang (321) beziehungsweise -ausgang (322) verbunden sind, **dadurch gekennzeichnet, dass** die Wand der Umfassung (3) mit dem Behälter (2), mit Ausnahme mindestens eines eingesenkten Bereichs, der den mindestens einen Kanal (33) bildet, der in der Wand der Umfassung (3) gebildet ist, in Berührung steht.

2. Gerät nach Anspruch 1, **dadurch gekennzeichnet, dass** der Eingang (321) für Außenluft sich im unteren Teil der Umfassung (3) befindet, während der Luftausgang (322) sich im oberen Teil der Umfassung (3) befindet.

3. Gerät nach einem der vorhergehenden Ansprüche, **dadurch gekennzeichnet, dass** die Wärmequelle (4) insbesondere in der folgenden Liste ausgewählt wird: elektrischer Widerstand, in den Behälter integrierte Wärmepumpe, Heizkessel, Brenner, Solarpaneel, außerhalb des Behälters versetzt angeordnete/r Heizkessel oder Wärmepumpe, Holzofen, Biomasse oder irgendeine Kombination von zumindest bestimmten davon.

4. Gerät nach einem der vorhergehenden Ansprüche, **dadurch gekennzeichnet, dass** es ein Mittel zum Treiben von Luft, wie beispielsweise einen Lüfter, umfasst, das geeignet ist, den Durchgang von Luft in dem Kanal (33) anzutreiben.

5. Gerät nach einem der vorhergehenden Ansprüche, **dadurch gekennzeichnet, dass** der Luftausgang (332) mit einem Luft/Luft-Wärmetauscher (5), wie beispielsweise einem Handtuchtrockner oder einem Heizkörper mit Luft/Luft-Austausch, verbunden ist.

## Claims

1. An apparatus (1) for heating and producing an energy storage fluid such as hot water, which includes a tank (2) in which said fluid is contained, a heat source (4) for heating the fluid, an insulating chamber (3) in which the tank (2) is placed, said heat source (4) being placed inside the tank (2) or outside said chamber (3), and the wall of the chamber (3) being in contact with said tank (2) as well as at least one channel of a helical shape, the opposite ends of this channel respectively communicating with an air inlet (321) and an air outlet (322), **characterized by** the fact that said wall of the chamber (3) is in contact with said tank (2) except for at least one recessed region forming said at least one channel (33) which is formed in the wall of said chamber (3).

2. The apparatus according to claim 1, **characterized by** the fact that the outer air inlet (321) is located in the low portion of said chamber (3), while the air outlet (322) is placed in the upper portion of said chamber (3).

3. The apparatus according to one of the preceding claims, **characterized by** the fact that said heat source (4) is notably selected from the following list: electric resistor, heat pump integrated into the tank, boiler, burner, solar panel, boiler or heat pump remotely positioned outside the tank, wood stove, biomass or any combination of at least some of the latter.

4. The apparatus according to one of the preceding claims, **characterized by** the fact that it includes a tool for forcing air flow such as a fan, capable of forcing air to pass in the channel (33).

5. The apparatus according to one of the preceding claims, **characterized by** the fact that the air outlet (322) is connected to an air/air heat exchanger (5), such as a towel dryer or an air/air exchange radiator.
